# FASCICULE DE BREVET EUROPEEN

(11) **EP 1 171 262 B1**
(45) Date de publication et mention de la délivrance du brevet: **12.02.2003**
(21) Numéro de dépôt: 00920855.4
(22) Date de dépôt: 20.04.2000
(51) Int. Cl.: B24B 9/04, B24B 41/047, B24B 7/06, B24B 55/06

(54) **DISPOSITIF D'EBAVURAGE A PLAT PAR BROSSAGE**
FLACHENTGRATVORRICHTUNG MITTELS BÜRSTEN
DEVICE FOR FLAT DEBURRING BY BRUSHING

(30) Priorité: 20.04.1999 FR 9905015; 19.04.2000 FR 0005220
(43) Date de publication de la demande: 16.01.2002
(73) Titulaire: Perrot, Yvan, 39600 Port Lesney (FR)
(72) Inventeur: Perrot, Yvan, 39600 Port Lesney (FR)
(74) Mandataire: Bentz, Jean-Paul
(86) Numéro de dépôt international: FR0001039
(87) Numéro de publication internationale: WO00062975

(56) Documents cités:
- EP-A- 0 471 641
- WO-A-98/05472
- US-A- 4 646 473

## Description

La présente invention a trait à l'amélioration d'un procédé d'ébavurage de pièces planes de grandes dimensions, tel notamment que l'ébavurage et l'ébarbage de pièces oxycoupées.

Il est connu que les procédés actuels d'ébavurage manuel par meulage, est dangereux et fastidieux, que les dispositifs d'émerisage par bande abrasive sont onéreux et souvent inefficaces et que les procédés de grenaillage sont inopérants pour les fortes bavures.

Il a été proposé par le brevet US 4 646 473 de remédier à ces inconvénients par un dispositif d'ébavurage à plat d'une pièce par brossage comprenant, une pluralité de brosses diamétralement opposées deux à deux, montées sur une tête de traitement rotative et entraînées en rotation sur elles-mêmes, de manière à permettre l'attaque des bavures d'une pièce complexe, lors d'un entraînement linéaire de celle-ci, s'effectuant par un tapis de transfert sur lequel elle est posée.

Néanmoins, lesdites brosses étant toutes disposées radialement selon un même angle entre elles, l'attaque des bavures sous tous les angles n'est pas assurée.

C'est à cet inconvénient qu'entend plus spécialement remédier la présente invention.

A cet effet, le dispositif d'ébavurage par brossage suivant l'invention comporte une pluralité de brosses métalliques montées de manière particulière sur une tête de traitement pour garantir l'attaque des bavures des pièces sous tous les angles, quelle que soit la complexité géométrique de la pièce à traiter, et avec une puissance transmise aux brosses qui est suffisante.

Plus précisément, le dispositif est caractérisé en ce qu'il comprend, huit brosses métalliques cylindriques, entraînées individuellement par autant de moteurs correspondants tournants dans des sens successivement inverses droit et gauche les uns par rapport aux autres, chacune desdites brosses et conséquemment chacun desdits moteurs étant positionnés radialement sur la tête de traitement rotative, à équidistance de son centre en formant avec les rayons correspondants, des angles différents allant de 90° à 180°, de manière à permettre l'attaque des bavures sous tous les angles et dans toutes les directions.

Cette description donnée à titre d'exemple non limitatif, fera mieux comprendre comment l'invention peut être réalisée en référence aux dessins annexés sur lesquels :

La figure 1 est une vue en situation de la tête de traitement de la pièce à traiter et du tapis de transport de la pièce avec son plateau magnétique de maintien.

La figure 2 est une vue de dessus de la tête de traitement de la pièce à traiter et du tapis de transport de la pièce.

Les figures 3, 4 et 5 représentent la tête de traitement dans différentes positions successives lors de sa rotation et de l'avance de la pièce sur le tapis de transport selon les figures 1 et 2. Il est à noter que les figures 1 à 5 montrent des têtes de traitement n'étant pas en conformité avec l'invention.

La figure 6 est une vue en situation de la tête de traitement de la pièce à traiter et du tapis du transport de la pièce avec son plateau magnétique de maintien, selon un mode de réalisation de l'invention.

La figure 7 est une vue de dessus de la tête de traitement de la pièce à traiter et du tapis de transport de la pièce suivant la figure 6.

Les figures 8, 9 et 10 représentent la tête de traitement dans différentes positions successives lors de sa rotation et de l'avance de la pièce sur le tapis de transport, selon les figures 6 et 7.

D'une manière générale, selon l'ensemble de ces figures, le dispositif comprend une pluralité de brosses 4, 4A diamétralement opposées deux à deux, montées sur une tête de traitement rotative 2, 2A et entraînées en rotation sur elles-mêmes selon des sens successivement inverses droits D et gauches G, par rapport à un point fixe fictif de référence P, de manière à permettre l'attaque des bavures d'une pièce complexe 5, 5A sous tous les angles et dans toutes les directions lors d'un entraînement linéaire de celle-ci, s'effectuant par un tapis de transfert 6, 6A sur lequel elle est posée.

Selon un exemple de réalisation, on a représenté sur les figures 1 et 2, le bâti de la machine 1, la tête de traitement 2, le tapis de transport 3, les quatre brosses métalliques cylindriques de traitement 4, la pièce à traiter 5, le plateau magnétique de maintien 6, les paliers des brosses 7, les moteurs d'entraînement 8 et le conduit d'aspiration 9.

La pièce à traiter 5 posée sur le tapis de transport 3 est maintenue pendant son avance par le plateau magnétique 6 et va être conduite sous la tête rotative de traitement 2. Par le fait, que les brosses 4 montées sur la tête rotative 2 sont entraînées deux par deux en sens de rotation inverse et que l'ensemble de la tête 2 est lui-même entraîné en rotation, chaque arête de la pièce à traiter 5 subira obligatoirement l'action de brossage dans de multiples directions.

En fait, les quatre brosses métalliques cylindriques 4 sont montées individuellement entre deux paliers 7 et sont entraînées deux par deux dans des sens de rotation inverses par l'intermédiaire de huit paliers 7 sur lesquels, elles sont montées et de deux moteurs 8 diamétralement opposés, tournant en sens inverses, l'un par rapport à l'autre, chacun étant respectivement relié mécaniquement par un arbre de commande 10, commun à deux brosses en ligne 4.

Selon une caractéristique particulière les moteurs 8 sont embarqués sur la tête rotative de traitement 2.

Une autre particularité réside dans le fait que la tête de traitement 2 comporte un canal d'aspiration 9 en son centre.

A titre d'exemple non limitatif, la largeur possible de traitement pourra atteindre 2,5 mètres.

Selon un exemple de réalisation de l'invention, on a représenté sur les figures 6 et 7 le bâti de la machine 1A, la tête de traitement 2A, le tapis de transport 3A, les brosses de traitement 4A, la pièce à traiter 5A, le plateau magnétique de maintien 6A, les moteurs d'entraînement 8A et le conduit d'aspiration 9A.

Comme précédemment, la pièce à traiter 5A posée sur le tapis de transport 3A est maintenue pendant son avance par le plateau magnétique 6A et doit être conduite sous la tête rotative de traitement 2A.

La différence de ce mode de réalisation par rapport au précédent tient essentiellement au fait que le dispositif d'ébavurage comprend-huit brosses métalliques cylindriques 4A, 4B, 4C, 4D, 4E, 4F, 4G et 4H, entraînées individuellement par autant de moteurs correspondants tournants dans des sens successivement inverses droit D et gauche G, les uns par rapport aux autres, chacune desdites brosses 4A, 4B, 4C, 4D, 4E, 4F, 4G et 4H et conséquemment chacun desdits moteurs étant positionnés radialement sur la tête de traitement rotative 2A, à équidistance de son centre O en formant avec les rayons correspondants r, des angles différents α1, α2, α3, α4 allant de 90° à 180°.

Selon le présent exemple de réalisation les angles formés par les brosses 4A, 4B, 4C, 4D, 4E, 4F, 4G et 4H par rapport au rayon correspondant r de la tête de traitement 2A sur lesquelles elles se trouvent, sont successivement de 180°-150°-120°-90°-180°-150°-120°-90°, en tournant selon le sens de rotation F1.

Chaque paire de moteurs diamétralement opposés est successivement entraînés dans des sens de rotation inverses droit D et gauche G.

Les figures 8 à 10 du présent mode de réalisation montre bien la position successive des moteurs, pour un quart de tour de la tête rotative 2A tournant dans le sens de rotation F1 et pour un déplacement linéaire L de la pièce à traiter 5A ayant passé de la position A à la position C après avoir été dans la position intermédiaire B.

On voit également bien d'après ces figures que le point fictif de référence fixe P est successivement attaqué par une brosse 4H tournant à gauche formant un angle de 90° avec le rayon r, puis successivement par une brosse 4G tournant à droite formant un angle de 120° avec le rayon r, puis avec une brosse 4F tournant à gauche formant un angle de 150° avec le rayon r, puis 4E tournant à droite, formant un angle de 80° avec le rayon r etc.., ceci au cours d'un déplacement linéaire L de la pièce 5A à traiter.

Bien entendu le nombre de moteurs et de brosses pourrait être supérieur à huit, comme par exemple dix ou douze brosses.

Selon l'exemple de réalisation décrit ci-dessus, la pièce à traiter 5, 5A est maintenue sur le tapis 3, 3A par l'intermédiaire d'un plateau magnétique 6, 6A.

Selon une autre caractéristique de l'invention, la tête de traitement 2, 2A comporte en son centre un axe creux constituant un canal d'aspiration 9, 9A.

## Revendications

1. Dispositif d'ébavurage à plat d'une pièce par brossage comprenant, une pluralité de brosses diamétralement opposées deux à deux, montées sur une tête de traitement rotative et entraînées en rotation sur elles-mêmes, de manière à permettre l'attaque des bavures d'une pièce complexe, lors d'un entraînement linéaire de celle-ci, s'effectuant par un tapis de transfert sur lequel elle est posée, **caractérisé en ce qu'**il comprend, huit brosses métalliques cylindriques (4A, 4B, 4C, 4D, 4E, 4F, 4G et 4H), entraînées individuellement par autant de moteurs correspondants tournants dans des sens successivement inverses droit (D) et gauche (G) les uns par rapport aux autres, chacune desdites brosses (4A, 4B, 4C, 4D, 4E, 4F, 4G et 4H) et conséquemment chacun desdits moteurs étant positionnés radialement sur la tête de traitement rotative (2A), à équidistance de son centre O en formant avec les rayons correspondants r, des angles différents α1, α2, α3, α4 allant de 90° à 180°, de manière à permettre l'attaque des bavures sous tous les angles et dans toutes les directions.

2. Dispositif d'ébavurage à plat d'une pièce par brossage selon la revendication 1 **caractérisé en ce que**, les angles formés par les brosses (4A, 4B, 4C, 4D, 4E, 4F, 4G et 4H) par rapport au rayon correspondant r de la tête de traitement (2A) sur lesquelles elles se trouvent, sont successivement de 180°-150°-120°-90°-180°-150°-120°-90°, en tournant selon le sens de rotation (F1).

3. Dispositif d'ébavurage à plat d'une pièce par brossage selon la revendication 1 ou 2 **caractérisé en ce que**, chaque paire de moteurs diamétralement opposés sont successivement entraînés dans des sens de rotation inverses droit (D) et gauche (G).

4. Dispositif d'ébavurage à plat d'une pièce par brossage selon l'une des revendications 1 à 3 **caractérisé en ce que**, la tête de traitement (2, 2A) comporte en son centre un axe creux constituant un canal d'aspiration (9, 9A).

## Patentansprüche

1. Vorrichtung zum Flach-Preßgratentfernen von einem Werkstück durch Bürsten, die mehrere paarweise einander diametral gegenüberliegende Bürsten aufweist, die auf einen drehbaren Behandlungskopf montiert sind und um sich selbst in Drehung versetzt werden, um die Abtragung der Grate eines komplexen Werkstücks bei einem linearen Antrieb dieses Werkstücks zu ermöglichen, der durch ein Übertragungsband erfolgt, auf den es aufgelegt ist, **dadurch gekennzeichnet, daß** sie acht zylindrische Metallbürsten (4A, 4B, 4C, 4D, 4E, 4F, 4G und 4H) aufweist, die einzeln von ebenso vielen entsprechenden Motoren angetrieben werden, die zueinander in Gegenrichtung nacheinander nach rechts (D) und nach links (G) drehen, wobei jede der Bürsten (4A, 4B, 4C, 4D, 4E, 4F, 4G und 4H) und folglich jeder der Motoren radial auf dem drehbaren Behandlungskopf (2A) in gleichem Abstand zu seiner Mitte O positioniert sind, indem sie mit den entsprechenden Radien r unterschiedliche Winkel α1, α2, α3, α4 bilden, die von 90° bis 180° gehen, um die Abtragung der Preßgrate unter allen Winkeln und in allen Richtungen zu ermöglichen.

2. Vorrichtung zum Flach-Preßgratentfernen von einem Werkstück durch Bürsten nach Anspruch 1, **dadurch gekennzeichnet, daß** die von den Bürsten (4A, 4B, 4C, 4D, 4E, 4F, 4G und 4H) in bezug auf den entsprechenden Radius r des Behandlungskopfes (2A), auf dem sie sich befinden, gebildeten Winkel beim Drehen in Drehrichtung (F1) nacheinander 180°-150°-120°-90°-150°-120°-90° betragen.

3. Vorrichtung zum Flach-Preßgratentfernen von einem Werkstück durch Bürsten nach Anspruch 1 oder 2, **dadurch gekennzeichnet, daß** jedes Paar von einander diametral gegenüberliegenden Motoren nacheinander zueinander in Gegenrichtung nach rechts (D) und links (G) in Drehung angetrieben werden.

4. Vorrichtung zum Flach-Preßgratentfernen von einem Werkstück durch Bürsten nach einem der Ansprüche 1 bis 3, **dadurch gekennzeichnet, daß** der Behandlungskopf (2A) in seiner Mitte eine Hohlachse aufweist, die einen Ansaugkanal (9, 9A) bildet.

## Claims

1. Device for flat deburring of a part by brushing comprising a plurality of brushes diametrically opposed two by two, mounted on a rotary treatment head and entrained in rotation on themselves, so as to allow the burrs of a complex part to be attacked during linear entrainment of the latter, effected by a conveyor belt on which it is placed, **characterised in that** it comprises eight cylindrical metal brushes (4A, 4B, 4C, 4D, 4E, 4F, 4G and 4H), entrained individually by as many corresponding motors turning in successively opposite directions clockwise (D) and anti-clockwise (G) one in relation to another, each of said brushes (4A, 4B, 4C, 4D, 4E, 4F, 4G and 4H) and consequently each of said motors being positioned radially on the rotary treatment head (2A), equidistant from its centre 0 forming with the corresponding radii r different angles α1, α2, α3, α4 going from 90° to 180°, so as to allow the burrs to be attacked at every angle and in every direction.

2. Device for flat deburring of a part by brushing according to claim 1, **characterised in that** the angles formed by the brushes (4A, 4B, 4C, 4D, 4E, 4F, 4G and 4H) in relation to the corresponding radius r of the treatment head (2A) on which they are located, are successively 180°-150°-120°-90°-180°-150°-120°-90°, turning in the direction of rotation (F1).

3. Device for flat deburring of a part by brushing according to claim 1 or 2, **characterised in that** each pair of diametrically opposed motors are successively entrained in opposite directions of rotation clockwise (D) and anti-clockwise (G).

4. Device for flat deburring of a part by brushing according to one of claims 1 to 3, **characterised in that** at its centre the treatment head (2, 2A) comprises a hollow axle constituting a suction passage (9, 9A).
